# EUROPÄISCHE PATENTSCHRIFT

(11) **EP 0 563 030 B1**
(45) Veröffentlichungstag und Bekanntmachung des Hinweises auf die Patenterteilung: **08.07.1998**
(21) Anmeldenummer: 93890050.3
(22) Anmeldetag: 23.03.1993
(51) Int. Cl.: E06B 3/58

(54) **Verfahren und Kunststoffprofil zum Verglasen von Kunststoffenstern od.dgl.**
Procedure and synthetic profile for glazing windows of plastic materials
Procédure et profil en plastique pour vitrage de fenêtre en matières synthétiques

(30) Priorität: 23.03.1992 AT 584/92
(43) Veröffentlichungstag der Anmeldung: 29.09.1993
(73) Patentinhaber: INTERNORM FENSTER AKTIENGESELLSCHAFT, A-4050 Traun (AT)
(72) Erfinder: Huemer, Richard, A-4060 Leonding (AT)
(74) Vertreter: Hübscher, Heiner, Dipl.-Ing.

(56) Entgegenhaltungen:
- EP-A- 420 783
- GB-A- 2 144 477

## Beschreibung

Die Erfindung bezieht sich auf ein Verfahren zum Herstellen von Kunststoffenstern od. dgl., nach dem ein Rahmen aus einzelnen Profilstücken zusammengeschweißt und in den Rahmen eine Glasscheibe eingesetzt und unter Zwischenlage von Dichtungen zwischen Profilanschlägen und Glashalteleisten festgeklemmt wird, wobei die Profilstücke und die Glashalteleisten gemeinsam von einem die Profilstücke und die Glashalteleisten bildenden bzw. aufweisenden Profilstrang abgelängt werden, sowie auf ein Kunststoffprofil zur Durchführung dieses Verfahrens.

Beim Herstellen und Verglasen von Kunststoffenstern od. dgl. werden bisher zuerst die Fensterrahmen aus entsprechenden Kunststoffprofilstücken zusammengeschweißt, dann die Rahmen vermessen und Glashalteleisten mit geringer, eine geschlossene Gehrungsausbildung in den Eckbereichen sicherstellender Überlänge zugeschnitten, worauf die Glasscheiben in die Rahmen eingesetzt und verklotzt und schließlich nach dem Einziehen der Verglasungsdichtungen die zugeschnittenen Glashalteleisten händisch eingefügt und befestigt werden. Das Verglasen erfordert daher einen zeitaufwendigen, umständlichen Arbeitsvorgang, der sich wegen des heiklen Zusammenfügens und der Überlänge der Glashalteleisten wirtschaftlich nicht automatisieren läßt.

Gemäß der EP 0 420 783 A wurde auch schon das gemeinsame Herstellen eines Profilstranges mit einer Glashalteleiste vorgeschlagen, welche Glashalteleisten nach dem Ablängen der Profilstücke und vor oder nach deren Zusammenschweißen zu einem Rahmen von den Profilstücken abgebrochen und dann wie übliche Glasleisten verwendet werden. Profilstücke und Glashalteleisten hängen dabei funktionslos zusammen, so daß zwar die Herstellung der einzelnen Rahmenteile vereinfacht wird, nicht aber der Verglasungsvorgang.

Aus der GB 2 144 477 A ist weiters ein Kunststoffprofil für einen Verglasungsrahmen bekannt, das ein Grundprofil mit einem hochragenden Festschenkel als Profilanschlag für eine Glasscheibe und einen dem Festschenkel gegenüberliegenden öffenbaren Klemmschenkel aufweist, wobei der Klemmschenkel ein zweiseitig mit Schnappverbindungen am Grundprofil verrastbares Teilprofil bildet, so daß das Teilprofil zum Einsetzen in Richtung auf das Grundprofil unter gleichzeitiger Kippbewegung zum beidseitigen Verrasten niedergedrückt werden muß, was ein Automatisieren ausschließt.

Der Erfindung liegt daher die Aufgabe zugrunde, ein Verfahren der eingangs geschilderten Art anzugeben, das ein rationelles Verglasen von Kunststoffenstern erlaubt und sich auch gut zu einer maschinellen Durchführung eignet. Außerdem soll ein Kunststoffprofil geschaffen werden, das beim verfahrensgemäßen Herstellen eines Kunststoffensters bestens eingesetzt werden kann.

Die Erfindung löst diese Aufgabe dadurch, daß die Glashalteleiste am Profilstrang als federnd nachgiebiger Klemmschenkel angeformt wird und die Profilstücke unter Freistellung oder nachträglichem Durchschneiden der Klemmschenkel zum Rahmen zusammengeschweißt werden, worauf die Glasscheibe beim Einsetzen in den Rahmen mittels dieser Klemmschenkel festgeklemmt wird. Durch das gemeinsame Behandeln von Profilstücken und Glashalteleisten vom Ablängen bis zum Verschweißen sind alle zusätzlichen Arbeitsschritte zur Vorbereitung und Anpassung der Glashalteleisten an die jeweiligen Fensterrahmen unnötig und im Zuge der Rahmenvorfertigung entstehen auch exakt vorbereitete Glashalteleisten. Diese Glashalteleisten brauchen dazu nur strangweise mit dem das Ausgangsmaterial für den Fensterrahmen bildenden Kunststoffprofilstrang in geeigneter Weise verbunden zu werden, was beispielsweise durch gemeinsames Extrudieren erfolgt, und nach dem Zusammenschweißen des Rahmens läßt sich die Glasscheibe durch einfaches Aufdrücken auf die federnd nachgiebigen Klemmschenkel verrastend einsetzen, ohne dazu eigene Glashalteleisten abnehmen oder aufbringen zu müssen. Es entsteht ein spezieller Fensterrahmen, der gewissermaßen eine Schnappverglasung erlaubt und sich vor allem für kleinere Fensterdimensionen ausgezeichnet bewährt. Da die Klemmschenkel zum Einschnappen der Glasscheiben federnd nachgeben müssen, dürfen sie in den Eckbereichen nicht zusammen mit den Profilstücken verschweißt sein, so daß es notwendig ist, bei einer gemeinsamen Schweißverbindung die Klemmschenkel nachträglich wieder zu durchschneiden oder günstigerweise beim Schweißvorgang das Zusammenschweißen der Klemmschenkel von vornherein zu verhindern.

Nach einem etwas abgeänderten Verfahren kann die vom Profilstrang getrennt hergestellte Glashalteleiste über eine Schnappverbindung mit dem Profilstrang in Anschlagrichtung zum Profilanschlag zusammengesteckt werden und können dann nach dem gemeinsamen Ablängen die Glasleistenhaltestücke gleichzeitig mit den Profilstücken unter Freistellung des Schnappverbindungsbereiches zu einem in sich geschlossenen Glashalteleistenrahmen zusammengeschweißt werden. Damit entstehen gemeinsam mit den Fensterrahmen eigene Glashalteleistenrahmen, die sich über eine Schnappverbindung abnehmen und wieder aufbringen lassen. Zum Einsetzen einer Glasscheibe braucht daher nur dieser Glashalteleistenrahmen vom Fensterrahmen abgezogen und dann nach dem üblichen Einsetzen und Verklotzen der Scheibe, dem Einlegen von Dichtungen u. dgl. wieder aufgeschnappt zu werden, wodurch sich eine einfache, wirtschaftliche Verglasungsmöglichkeit für beliebige Fensterdimensionen ergibt, die aufgrund der einfachen Bewegungsabläufe auch ohne Schwierigkeiten automatisiert werden kann. Beim Verschweißen der einzelnen Stücke zum Rahmen muß lediglich darauf geachtet werden, daß die Schnappverbindungsbereiche nicht mitverschweißt werden, damit eine nachträgliche Demontage des Glashalteleistenrahmens möglich bleibt.

Ein zur Durchführung des ersteren Verfahrens geeignetes Kunststoffprofil besteht aus einem Grundprofil mit einem hochragenden Festschenkel als Profilanschlag für eine Glasscheibe und einem dem Festschenkel gegenüberliegenden, öffenbaren Klemmschenkel, der zwischen dem Anschlagteil des Festschenkels und einem eigenen Klemmteil einen Klemmspalt zur Aufnahme der Glasscheibe bildet, wobei der am Grundprofil angeformte Klemmschenkel federnd ausgestaltet ist und sich schräg ansteigend zum Fenstschenkel hin erstreckt und der endseitige Klemmteil vorzugsweise einen Stufenabsatz zum Untergreifen einer aufgenommenen Glasscheibe aufweist. In einen Rahmen aus einem solchen Profil läßt sich eine Glasscheibe einwandfrei einschnappen, da sie beim Aufdrücken den Klemmschenkel niederdrückt, bis sie zwischen Festschenkel und Klemmschenkel einrastet und festgehalten wird. Besitzt der Klemmschenkel als Klemmteil einen Stufenabsatz, rastet die Scheibe in diesem Stufenabsatz ein und eine eigene Verklotzung der Scheibe ist unnötig.

Besteht hingegen bei einem solchen Kunststoffprofil der Klemmschenkel aus einem eigenen über eine Schnappverbindung mit dem Grundprofil verrastbaren Teilprofil, das mit einer zum Festschenkel hin vorstehenden Befestigungszunge in einen Steckschlitz des Grundprofils einsteckbar und in diesem formschlüssig fixierbar ist, kommt es auf einfache Weise zur Möglichkeit, das Grundprofil lösbar mit einer Glashalteleiste zu verbinden, so daß dann nach einem Zusammenschweißen entsprechender Profilstücke ein ganzer Glashalteleistenrahmen vom übrigen Fensterrahmen abgezogen bzw. zum Fixieren der eingesetzten Glasscheibe wieder aufgesteckt werden kann.

In der Zeichnung ist der Erfindungsgegenstand rein schematisch veranschaulicht, und zwar zeigen
- Fig. 1 und 2: zwei Ausführungsbeispiele eines nach dem erfindungsgemäßen Verfahren verglasten Kunststoffensters jeweils im Querschnitt.

Ein Kunststoffenster 1 besteht aus einem umlaufenden Rahmen 2 und einer in diesem Rahmen 2 eingesetzten Glasscheibe 3. Der Rahmen 2 ist aus einzelnen, von einem Kunststoffprofilstrang abgelängten Profilstücken zusammengeschweißt und die Glasscheibe 3 wird unter Zwischenlage von Dichtungen 4, 5 zwischen einem Profilanschlag 6 und einer Glashalteleiste 7 festgeklemmt.

Gemäß dem Ausführungsbeispiel nach Fig. 1 ist der Rahmen 2 aus Kunststoffprofilstücken 8 zusammengeschweißt, deren Profil ein Grundprofil 9 mit einem hochragenden Festschenkel 10 als Profilanschlag 6 und einem am Grundprofil 9 angeformten, federnd ausgestalteten Klemmschenkel 11 als Glashalteleiste 7 aufweist. Dieser Klemmschenkel 11 erstreckt sich schräg ansteigend zum Festschenkel 10 hin und bildet als endseitigen Klemmteil einen Stufenabsatz 12 zum Untergreifen der Glasscheibe 3. Damit ist es möglich, die Glasscheibe 3 durch Aufdrücken auf den Klemmschenkel 11 in Richtung zum Festschenkel 10 hin einzusetzen, da bei diesem Aufdrücken der Klemmschenkel 11 federnd nachgibt (strichpunktierte Darstellung) und ein Einrasten der Scheibe 3 erlaubt, das durch die Federelastizität der Dichtung 4 unterstützt wird. Es kommt zu einer Art Schnappverglasung, die einfach und schnell durchgeführt werden kann und keinerlei separate Glashalteleisten od. dgl. erfordert.

Beim Ausführungsbeispiel nach Fig. 2 besteht der Rahmen 2 aus Profilstücken 13, deren Profil ein Grundprofil 14 mit einem Festschenkel 15 als Profilanschlag 6 und einem Klemmschenkel 16 als Glashalteleiste 7 aufweist, wobei der Klemmschenkel 16 ein eigenes Teilprofil bildet, das mit einer zum Festschenkel 15 hin vorstehenden Befestigungszunge 17 in einen Steckschlitz 18 des Grundprofils 14 eingesteckt und hier über eine Schnappverbindung 19 verrastet werden kann. Dadurch läßt sich aus den Klemmschenkeln 16 im Zuge des Zusammenschweißens der Profilstücke 13 ein eigener Glashalteleistenrahmen zusammenschweißen, der dann für sich vom Rahmen 2 abgezogen (strichpunktierte Darstellung) und nach dem Einsetzen der Glasscheibe 3 wieder aufgesteckt werden kann, was ein rationelles Verglasen mit sich bringt. Beim Verschweißen ist lediglich darauf zu achten, daß die Bereiche der Schnappverbindung 19 nicht mitverschweißt werden, um ein nachträgliches Lösen der Klemmschenkel 16 vom Grundprofil 14 nicht zu beeinträchtigen.

## Patentansprüche

1. Verfahren zum Herstellen von Kunststoffenstern od. dgl., nach dem ein Rahmen aus einzelnen Profilstücken zusammengeschweißt und in den Rahmen eine Glasscheibe eingesetzt und unter Zwischenlage von Dichtungen zwischen Profilanschlägen und Glashalteleisten festgeklemmt wird, wobei die Profilstücke und die Glashalteleisten von einem die Profilstücke und die Glashalteleisten bildenden Profilstrang abgelängt werden, dadurch gekennzeichnet, daß die Glashalteleiste am Profilstrang als federnd nachgiebiger Klemmschenkel angeformt wird und die Profilstücke unter Freistellung oder nachträglichem Durchschneiden der Klemmschenkel zum Rahmen zusammengeschweißt werden, worauf die Glasscheibe beim Einsetzen in den Rahmen mittels dieser Klemmschenkel festgeklemmt wird.

2. Verfahren zum Herstellen von Kunststoffenstern od. dgl., nach dem ein Rahmen aus einzelnen Profilstücken zusammengeschweißt und in den Rahmen eine Glasscheibe eingesetzt und unter Zwischenlage von Dichtungen zwischen Profilanschlägen und Glashalteleisten festgeklemmt wird, wobei die Profilstücke und die Glashalteleisten gemeinsam von einem die Profilstücke und die Glashalteleisten aufweisenden Profilstrang abgelängt werden, dadurch gekennzeichnet, daß die vom Profilstrang getrennt hergestellte Glashalteleiste über eine Schnappverbindung mit dem Profilstrang in Anschlagrichtung zum Profilanschlag zusammengesteckt wird und dann nach dem gemeinsamen Ablängen die Glashalteleistenstücke gleichzeitig mit den Profilstücken unter Freistellung des Schnappverbindungsbereiches zu einem in sich geschlossenen Glashalteleistenrahmen zusammengeschweißt werden.

3. Kunststoffprofil zur Durchführung des Verfahrens nach Anspruch 1, mit einem einen hochragenden Festschenkel als Profilanschlag für eine Glasscheibe aufweisenden Grundprofil und einem dem Festschenkel gegenüberliegenden, öffenbaren Klemmschenkel, der zwischen dem Anschlagteil des Festschenkels und einem eigenen Klemmteil einen Klemmspalt zur Aufnahme der Glasscheibe bildet, wobei der am Grundprofil (9) angeformte Klemmschenkel (11) federnd ausgestaltet ist und sich schräg ansteigend zum Festschenkel (10) hin erstreckt und der endseitige Klemmteil vorzugsweise einen Stufenabsatz (12) zum Untergreifen einer aufgenommenen Glasscheibe (3) aufweist.

4. Kunststoffprofil zur Durchführung des Verfahrens nach Anspruch 2, mit einem einen hochragenden Festschenkel als Profilanschlag für eine Glasscheibe aufweisenden Grundprofil und einem dem Festschenkel gegenüberliegenden Klemmschenkel, der zwischen dem Anschlagteil des Festschenkels und einem eigenen Klemmteil einen Klemmspalt zur Aufnahme der Glasscheibe bildet, wobei der Klemmschenkel aus einem eigenen, über eine Schnappverbindung mit dem Grundprofil verrastbaren Teilprofil besteht, das mit einer zum Festschenkel (15) hin vorstehenden Befestigungszunge (17) in Zungenrichtung in einen Steckschlitz (18) des Grundprofils (14) einsteckbar und in diesem formschlüssig fixierbar ist.

## Claims

1. A method of producing plastic windows or the like, in which a frame is welded together from individual profile members and a pane of glass is inserted into the frame and is clamped fast with the interposition of seals between profile bearing surfaces and glass retaining strips, the profile members and the glass retaining strips being cut to length from a continuous profile which forms the profile members and the glass retaining strips, characterised in that the glass retaining strip is formed integrally on the continuous profile in the form of a resiliently flexible clamping limb and the profile members are welded together to form the frame with the clamping limbs being left free or subsequently cut through, whereupon the glass pane is clamped fast by means of said clamping limbs on insertion into the frame.

2. A method of producing plastic windows or the like, in which a frame is welded together from individual profile members and a pane of glass is inserted into the frame and is clamped fast with the interposition of seals between profile bearing surfaces and glass retaining strips, the profile members and the glass retaining strips being cut to length from a continuous profile which forms the profile members and the glass retaining strips, characterised in that the glass retaining strip made separately from the continuous profile is assembled to form the profile bearing surface via a snap connection to the continuous profile in the direction of the bearing surface, and then after the joint cutting to length the glass retaining strips are simultaneously welded together with the profile members to form a self-contained glass retaining strip frame, the snap connection zone being left free.

3. A plastic profile for performing the method according to claim 1, comprising a basic profile having an upright fixed limb as the profile bearing surface for a pane of glass, and an openable clamping limb situated opposite the fixed limb and forming, between the bearing surface part of the fixed limb and a separate clamping part, a clamping gap to receive the glass pane, the clamping limb (11) formed integrally on the basic profile (9) being resilient and extending obliquely upwards to the fixed limb (10) and the clamping part at the end preferably having a stepped shoulder (12) to engage beneath a received glass pane (3).

4. A plastic profile for performing the method according to claim 2, comprising a basic profile having an upright fixed limb as the profile bearing surface for a pane of glass, and a clamping limb situated opposite the fixed limb and forming, between the bearing surface part of the fixed limb and a separate clamping part, a clamping gap to receive the glass pane, the clamping limb consisting of a separate part-profile adapted to engage the basic profile via a snap connection and insertable, by a fixing tongue (17) projecting towards the fixed limb (15), in the direction of the tongue into an insertion slot (18) in the basic profile (14), and positively fixable therein.

## Revendications

1. Procédé de fabrication de fenêtres ou analogues en matière synthétique, selon lequel un cadre, constitué de pièces profilées individuelles, est assemblé par soudage et un panneau de verre étant inséré dans le cadre et bloqué par serrage, avec interposition de joints d'étanchéité, entre des butées profilées et des bandes de maintien de verre, les pièces profilées et les bandes de maintien de verre étant coupées à longueur, à partir d'un boudin profilé constituant les pièces profilées et les bandes de maintien de verre, caractérisé en ce que la bande de maintien de verre est formée d'un seul tenant sur le boudin profilé, sous la forme d'une branche de serrage déformable élastiquement, et les pièces profilées étant assemblées par soudage pour former un cadre, en laissant libre ou en découpant après coup les branches de serrage, suite à quoi le panneau de verre est bloqué par serrage au moyen de cette branche de serrage, lors de l'insertion dans le cadre.

2. Procédé de fabrication de fenêtres ou analogues en matière synthétique, selon lequel un cadre, constitué de pièces profilées individuelles, est assemblé par soudage et un panneau de verre étant inséré dans le cadre et bloqué par serrage, avec interposition de joints d'étanchéité, entre des butées profilées et des bandes de maintien de verre, les pièces profilées et les bandes de maintien de verre étant coupées à longueur conjointement, à partir d'un boudin profilé présentant les pièces profilées et les bandes de maintien de verre, caractérisé en ce que la bande de maintien de verre, fabriquée séparément du boudin profilé, est assemblée par enfichage, par l'intermédiaire d'une liaison à encliquetage, avec le boudin profilé, dans la direction de mise en butée, jusqu'à mise en butée sur le profilé, puis, après découpage à longueur conjoint, les pièces de bande de maintien de verre sont assemblées simultanément par soudage, aux pièces profilées, pour former un cadre de bandes de maintien de verre fermé en soi, en laissant libre la zone de liaison à encliquetage.

3. Profilé en matière synthétique pour la mise en oeuvre du procédé selon la revendication 1, avec un profilé de base, présentant une branche fixe, faisant saillie vers le haut et servant de butée profilée pour un panneau de verre, et avec une branche de serrage ouvrable, opposée à la branche fixe, qui constitue, entre la partie butée de la branche fixe et une partie de serrage propre, un intervalle de serrage destiné à recevoir le panneau de verre, la branche de serrage (11) formée d'un seul tenant sur le profilé de base (9) étant configurée de façon élastique et s'étendant obliquement en montant vers la branche fixe (10), et la partie de serrage, côté extrémité, présentant, de préférence, un décrochement étage (12) destiné à saisir par le dessous un panneau de verre (3) introduit.

4. Profilé en matière synthétique pour la mise en oeuvre du procédé selon la revendication 2, avec un profilé de base, présentant une branche fixe, faisant saillie vers le haut et servant de butée profilée pour un panneau de verre, et avec une branche de serrage, opposée à la branche fixe, qui constitue, entre la partie butée de la branche fixe et une partie de serrage propre, un intervalle de serrage destiné à recevoir le panneau de verre, la branche de serrage étant constituée d'un profilé partiel propre, susceptible d'être encliqueté avec le profilé de base, par l'intermédiaire d'une liaison à enclenchement, profilé partiel susceptible d'être enfiché, par une languette de fixation (17) faisant saillie en direction de la branche fixe (15), dans une fente d'enfichage (18) du profilé de base (14) et d'être fixé dans celui-ci, avec ajustement de forme.
